# DEMANDE DE BREVET EUROPEEN

(11) **EP 2 709 089 A2**
(43) Date de publication de la demande: **19.03.2014**
(21) Numéro de dépôt: 13380037.5
(22) Date de dépôt: 17.09.2013
(51) Int. Cl.: G09F 15/00

(54) **Cadre pour support de communication visuelle, décoration ou autres**

(30) Priorité: 17.09.2012 ES 201231436
(71) Demandeur: Egana Arrieta, Joseba, 20018 Donostia-San Sebastian (Gipuzkoa) (ES)
(72) Inventeur: Egana Arrieta, Joseba, 20018 Donostia-San Sebastian (Gipuzkoa) (ES)
(74) Mandataire: Urizar Barandiaran, Miguel Angel

(57) **Abrégé**

Cadre support de communication visuelle, décoration ou autres; disposant de pièces extérieures (1) de finition, qui définissent au moins une cannelure longitudinale (11) pour soutenir la base portante du motif à exposer; des pièces intérieures (2) de renforcement, qui définissent au moins une cannelure longitudinale pour soutenir des éléments complémentaires; des moyens (3) pour assembler à la suite une ou plusieurs pièces extérieures (1); ces moyens étant des paires de protubérances (31), (32), aurifiées axialement, qui s'encastrent et sont bloquées par une goupille (33) insérée dans leurs orifices se faisant face; et de moyens (4) pour monter les pièces extérieures (1) et les pièces intérieures (2) entre elles; ces moyens (4) étant des paires d'onglets unidirectionnels (41) sur les pièces extérieures (1) et des modelages-crochet (42) sur les pièces intérieures (2), qui s'encastrent sur celles-ci par clipage.

## Description

### OBJET DE L'INVENTION

L'objet de l'invention fait référence à un cadre-support utilisé sur des panneaux informatifs, publicitaires ou décoratifs; par exemple (et entre autres) des enseignes commerciales, points de vente, présentoirs ou masques lumineux et analogues.

### ANTÉCÉDANTS DE L'INVENTION

Dans l'état actuel de la technique, des cadres de différents types et pour diverses applications sont connus. Les cadres connus, qui sont constitués sur des supports pour différents objets dans différents buts présentent des limitations constructives et fonctionnelles qui restreignent leur utilisation aux applications concrètes pour lesquelles ils ont été conçus initialement: par exemple, les cadres qui soutiennent une communication visuelle en général ne peuvent être réutilisés pour d'autres utilisations; et les cadres qui soutiennent des panneaux informatifs ou de signalisation ne peuvent en général être éclairés.

En outre, ce type de cadres existants dans la technologie connue s'avèrent excessivement complexes/chers à construire, et ne peuvent pas être modulables.

### DESCRIPTION DE L'INVENTION

Le cadre-support, conformément à l'invention, résout simultanément tant les problèmes de complexité des cadres connus que les difficultés constructives de ceux-ci. Il présente une structure modulaire, constituée par un nombre minimum de pièces de base qui se répètent selon les besoins et sont assemblées entre elles (sans aucun autre élément supplémentaire et sans utiliser d'outils) pour former des cadres-support de toute géométries ou dimensions. Il est caractérisé par le fait qu'il se compose de:
- des pièces extérieures de finition, qui définissent au moins une cannelure longitudinale pour soutenir la base portante du motif à exposer en occupant une ou les deux faces du support;
- des pièces intérieures de renfort, qui définissent au moins une cannelure longitudinale pour soutenir des éléments complémentaires;
- des moyens pour assembler à la suite une ou plusieurs pièces extérieures; ces moyens étant des paires de protubérances aurifiées axialement, placées sur l'envers des pièces extérieures et qui s'emboîtent en se bloquant avec une goupille insérée dans leurs orifices situés face à face;
- des moyens pour monter les pièces extérieures et les pièces intérieures entre elles; ces moyens étant des paires d'onglets unidirectionnels sur le revers des pièces extérieures et des modelages-crochet placés sur le revers des pièces intérieures, ou vice versa, qui s'emboîtent par clipage.

En partant de cette conception de base, toute configuration possible du cadre est indistincte et accessoire aux effets de l'invention, et est incluse dans l'objet de ce dernier.

Concrètement, il est inclus dans l'objet de l'invention que au moins une des dites pièces extérieures présente une configuration droite en définissant une surface plate, et que au moins une des dites pièces extérieures présente une configuration courbe, définissant ainsi une surface en arc de cercle. L'utilisation conjuguée de ces pièces donnera lieu à la configuration de différents cadres, selon les besoins.

Il est aussi inclus dans l'objet de l'invention que les dites pièces extérieures définissent des cannelures longitudinales disposées symétriquement (pour soutenir deux bases porteuses du motif à exposer en occupant les deux faces du support).

Il est aussi inclus dans l'objet de l'invention qui, indistinctement, les dites pièces intérieures disposent d'une cannelure longitudinale (pour soutenir un élément complémentaire en occupant l'intérieur du support) ou que plusieurs cannelures longitudinales soient placées (pour soutenir plusieurs éléments complémentaires en occupant l'intérieur du support).

De plus, il est aussi inclus dans l'objet de l'invention de disposer optionnellement de couvercles à la suite des dites pièces intérieures et clipées sur le revers des pièces extérieures qui présentent la surface courbe. Pour ce clipage, ces couvercles définissent des paires de modelages (par exemple, des modelages-crochet semblables à ceux décrits pour les pièces intérieures) qui se clipent sur les onglets unidirectionnels des pièces extérieures qui présentent une configuration courbe.

### BRÈVE DESCRIPTION DES DESSINS

Dans le but de mieux comprendre l'objet de la présente invention, une forme préférentielle de réalisation pratique est représentée sur les plans, susceptible de changements accessoires ne dénaturant pas son fondement.
La figure 1 représente une vue générale schématique d'un cadre-support, conformément à l'invention, dans laquelle on a représenté ses éléments composants de base: pièces extérieures (1) et pièces intérieures (2).
La figure 2 représente une vue partielle schématique, avec une pièce intérieure (2) pourvue d'une cannelure longitudinale centrée (21a).
La figure 3 représente une vue partielle semblable à la figure précédente, où la pièce intérieure (2) présente une configuration alternative, avec aussi plusieurs cannelures longitudinales décentrées (21b), (21c), (21d).
La figure 4a représente une vue partielle d'une union entre deux pièces extérieures (1) à la configuration plate.
La figure 4b représente une vue partielle d'une union entre deux pièces extérieures (1) : l'une à la configuration plate (1a) et une autre à la configuration courbe (1b).

Dans cette réalisation, il est possible d'inclure optionnellement un couvercle à la suite des dites pièces intérieures (2) en occupant les zones de courbe (1b).

### DESCRIPTION D'UNE FORME DE RÉALISATION PRÉFÉRENTIELLE

Ci-dessous est décrit un exemple de réalisation pratique, non restrictif, de la présente invention. D'autres modes de réalisation dans lesquels des changements accessoires ne dénaturant pas son fondement sont introduits ne sont absolument pas écartés.

L'objet de l'invention est un nouveau cadre-support utilisé pour des panneaux informatifs, publicitaires, décoratifs et analogues.

Conformément à l'invention, le cadre-support préconisé se compose de:
- des pièces extérieures (1) de finition;
- des pièces intérieures (2) de renfort;
- des moyens (3) pour assembler à la suite une ou plusieurs pièces extérieures (1); et
- des moyens (4) pour assembler les pièces extérieures (1) et les pièces intérieures (2) entre elles.

Selon la réalisation représentée, ces pièces extérieures (1) de finition définissent, au moins, une cannelure longitudinale (11) pour soutenir la base portante du motif à exposer en occupant une des faces du support. Il est inclus dans l'objet de l'invention que ces pièces extérieures (1) définissent des cannelures longitudinales (11) disposées symétriquement, pour soutenir deux bases portantes du motif à exposer en occupant les deux faces du support.

Au moins une de ces pièces extérieures (1) est de configuration droite, définissant une surface plate (1a) et au moins une autre des dites pièces extérieures (1) présente une zone à la configuration courbe, définissant une surface centrale en arc de cercle (1b) escortée par des petits tronçons droits qui correspondent aux zones d'union à des pièces extérieures (1) contiguës, pour faciliter la disposition et l'utilisation des moyens d'union (3) et de montage (4). L'utilisation conjuguée de ces pièces (1) avec la surface extérieure plate (1a) et avec la surface extérieure courbe (1b) donnera lieu à la configuration de différents cadres, selon les besoins ; par exemple :
- en utilisant exclusivement quatre pièces (1) avec la surface courbe (1b), l'on obtient un cadre pour soutenir des bases portantes circulaires ou quasi circulaires;
- en utilisant quatre pièces (1) avec la surface courbe (1b) conjuguées avec quatre pièces (1) avec la surface plate (1a), l'on obtient des cadres pour soutenir des bases portantes carrées aux bords ou sommets arrondis ;
- en utilisant quatre pièces (1) avec la surface courbe (1b) conjuguées avec plus de quatre pièces (1) avec la surface plate (1a) (huit ou plus, et toujours en nombre paire), l'on obtient des cadres pour soutenir des bases portantes rectangulaires aux bords ou sommets arrondis ; et
- en utilisant d'autres combinaisons de pièces (1) avec la surface plate (1a) et/ou avec la surface courbe (1b) l'on obtient différentes géométries de cadres-support, qui peuvent avoir une configuration fermée ou ouverte, sans modifier pour cela les fondements de l'invention.

Selon la réalisation représentée, ces pièces intérieures (2) de renfort définissent au moins une cannelure longitudinale pour soutenir des éléments complémentaires, en occupant l'intérieur du support.

Dans la réalisation de la figure 2, les pièces intérieures (2) sont des profilés mono-pièce qui définissent une cannelure longitudinale centrée (21a) pour soutenir un élément complémentaire (par exemple, un point lumineux), en occupant l'intérieur du support.

Dans la réalisation de la figure 3, les pièces intérieures sont des profilés mono-pièce qui définissent, en outre, plusieurs cannelures longitudinales décentrées (21b), (21c), (21d) pour soutenir différents éléments complémentaires (par exemple, des points lumineux de panneaux intérieurs, seconde toile, etc.), en occupant l'intérieur du support.

Dans chacune des réalisations, les dits moyens (3) pour assembler à la suite une ou plusieurs pièces extérieures (1) sont des paires de protubérances (31), (32), aurifiées axialement et prévues sur le revers des pièces extérieures (1), qui s'emboîtent en se bloquant avec une goupille (33) insérée dans leurs orifices situés face à face.

Dans chacune des réalisations, les dits moyens (4) pour monter les pièces extérieures (1) et les pièces intérieures (2) entre elles sont des paires d'onglets unidirectionnels (41) sur le revers des pièces extérieures (1) et des modelages-crochet (42) placés sur le revers des pièces intérieures (2), ou vice versa, qui s'emboîtent par clipage.

À partir de cette conception de base, toutes les réalisations n'altérant pas ni ne modifiant ou ne changeant le fondement proposé sont incluses dans l'objet de l'invention ; par exemple, disposer des couvercles supplémentaires à la suite des dites pièces intérieures (2) et clipés sur le revers des pièces extérieures (1) qui présentent une surface courbe (1b), en occupant la face intérieure de ces zones de courbe (1b) pour donner une continuité avec les dites pièces intérieures (2) dans ces zones de courbe (1b).

Les matériaux, les dimensions, proportions et, en général, tous les autres détails accessoires ou secondaires n'altérant pas, ni ne changeant ou ne modifiant pas le fondement proposé pourront être variables.

Les termes dans lesquels est rédigé ce mémoire sont véridiques et reflètent fidèlement l'objet décrit, lequel doit être entendu dans son sens le plus vaste et ceci aucunement de manière limitative.

## Revendications

1. Cadre support de communication visuelle, décoration ou autres; **caractérisé par le fait qu'**il dispose de:
- pièces extérieures (1) de finition, qui définissent au moins une cannelure longitudinale (11) pour soutenir la base portante du motif à exposer en occupant au moins une des faces du support;
- des pièces intérieures (2) de renforcement, qui définissent au moins une cannelure longitudinale pour soutenir des éléments complémentaires;
- des moyens (3) pour assembler à la suite une ou plusieurs pièces extérieures (1) ; ces moyens (3) étant des paires de protubérances (31), (32), aurifiées axialement et prévues sur le revers des pièces extérieures (1), qui s'emboîtent en se bloquant avec une goupille (33) insérée dans leurs orifices situés face à face; et
- des moyens (4) pour monter entre elles les pièces extérieures (1) et les pièces intérieures (2) ; ces moyens (4) étant des paires d'onglets unidirectionnels (41) sur le revers des pièces extérieures (1) et des modelages-crochet (42) sur le revers des pièces intérieures (2), qui s'emboîtent sur celles-ci en se clipant.

2. Cadre support de communication visuelle, décoration ou autres, selon la revendication 1; **caractérisé par le fait qu'**au moins une des pièces extérieures (1) mentionnées présente une configuration droite, définissant une surface extérieure plate (1a).

3. Cadre support de communication visuelle, décoration ou autres, selon la revendication 1; **caractérisé par le fait qu'**au moins une des pièces extérieures (1) mentionnées présente une configuration courbe, définissant une surface extérieure en arc de cercle (1b).

4. Cadre support de communication visuelle, décoration ou autres, selon la revendication 1; **caractérisé par le fait que** les pièces extérieures (1) mentionnées définissent des cannelures longitudinales (11) disposées symétriquement, pour soutenir les bases portantes du motif à exposer, en occupant les deux faces du support.

5. Cadre support de communication visuelle, décoration ou autres, selon la revendication 1; **caractérisé par le fait que** les pièces intérieures (2) mentionnées disposent d'une cannelure longitudinale centrée (21a) pour soutenir un élément complémentaire en occupant l'intérieur du support.

6. Cadre support de communication visuelle, décoration ou autres, selon la revendication 1; **caractérisé par le fait que** les pièces intérieures (2) mentionnées disposent de cannelures longitudinales (21a), (21b), (21c), (21d) pour soutenir plusieurs éléments complémentaires, en occupant l'intérieur du support.

7. Cadre support de communication visuelle, décoration ou autres, selon les revendications précédentes; **caractérisé par le fait que**, de plus, sur les pièces extérieures (1) mentionnées qui présentent une surface en arc de cercle (1b) sont disposées des couvercles à la suite des pièces intérieures (2) et clipés sur le revers, en occupant l'intérieur des zones courbes du cadre.
